# FASCICULE DE BREVET EUROPEEN

(11) **EP 0 174 891 B1**
(45) Date de publication et mention de la délivrance du brevet: **08.02.1989**
(21) Numéro de dépôt: 85401640.9
(22) Date de dépôt: 13.08.1985
(51) Int. Cl.: H01H 35/42

(54) **Contacteur électrique déclenchable par immersion et dispositif pyrotechnique utilisant un tel contacteur**
Durch Untertauchung auslösbarer elektrischer Schalter, und eine, einen solchen Schalter benützende pyrotechnische Vorrichtung
Electric switch triggered by immersion, and pyrotechnical device making use of such a switch

(30) Priorité: 14.08.1984 FR 8412780
(43) Date de publication de la demande: 19.03.1986
(73) Titulaire: Société PYROMECA, 83000 Toulon (FR)
(72) Inventeur: Garde, Franck Gérard, F-83000 Toulon (FR); Anfosso, Roger, F-83200 Toulon (FR)
(74) Mandataire: Pech, Bernard

(56) Documents cités:
- CH-A- 532 395
- DE-A- 1 765 316
- FR-A- 2 025 679

## Description

L'invention concerne d'une part un contacteur électrique, dont la fermeture est directement assurée par le milieu aqueux dans lequel est immergé le contacteur, et d'autre part un dispositif pyrotechnique, notamment un dispositif générateur de gaz actionnant un système pyrotechnique, dont la mise à feu utilise un tel contacteur. Le contacteur comprend au moins deux électrodes placées à l'interieur d'un boîtier qui peuvent être électriquement reliées par le milieu aqueux, ces électrodes étant connectées à un circuit électronique, comprenant de préférence au moins un thyristor, dont le seuil de déclenchement est atteint quand le milieu aqueux relie les deux électrodes, et, le dispositif pyrotechnique déclenché par immersion comporte un tel contacteur interposé entre une alimentation électrique et la résistance électrique interne à la composition sensible de mise à feu d'une système pyrotechnique.

Les contacteurs électriques déclenchables par immersion sont connus, et par exemple le brevet US-A- 3739673 décrit un contactuer qui est utilisé au déclenchement d'un coupe-câble pyrotechnique, ce contacteur étant plus particulièrement représenté aux figures 3 et 4. Le contacteur décrit comprend notamment une coupelle rigide qui peut se déplacer axialement par rapport au corps du contacteur sous l'effet de la pression et qui comporte la lame mobile de contact qui est initialement maintenue à distance de la lame fixe au moyen d'une entretoise partiellement destructible. De tels contacteurs donnent toute satisfaction dans un domaine de pression élevée, notamment les pressions engendrées par une explosion sous- marine, mais même en supprimant l'entretoise, ils ne permettent pas un déclenchement sous faible pression notamment à cause du frottement du joint d'étenchéité placé entre la coupelle rigide et le corps du contacteur.

D'autres contacteurs électriques déclenchables par immersion sont également connus, et par exemple les brevets FR-A-2025679 et FR-A-2025680 décrivent des contacteurs qui sont utilisés au déclenchement d'un système pyrotechnique de gonflage automatique de gilets de sauvetage. Le contacteur ne form pas un élément indépendant mais est intégré dans le dispositif pyrotechnique dont la surface intérieure du carter constitue l'une des bornes du contacteur, ce carter étant percé d'orifices libres permettant la pénétration et l'écoulement du milieu aqueux d'immersion. L'autre borne électrique du contacteur est une virole cylindrique disposée à l'intérieur du carter mais à une distance suffisante afin que l'humidité et les gouttes d'eau ne puissent établir un contacteur direct entre les deux bornes. Par contrer, par condensation d'un air humide salin ou par exposition à des embruns, il se formera un film relativement très conducteur entre les deux bornes électriques, et pour éviter tout déclenchement intempestif, le circuit électronique d'un tel contacteur doit présenter un seuil de déclenchement élevé, mais la conductance d'un film d'eau salé peut être supérieure à la conductance d'une masse d'eau douce remplissant partiellement l'intérieur du carter, et il n'est pratiquement pas possible de régler le seuil de déclenchement pour présenter une fiabilité de fonctionnement correcte en atmosphère saline et en eau douce, de plus le remplissage partiel de l'intérieur du carter peut se produire dans le cas d'une forte pluie ou pire d'une simple crête de vague entrant en contact avec le dispositif pyrotechnique, surtout si celui ce n'est pas maintenu rigoureusement en position verticale.

La présente invention a pour but de n'obtenir le déclenchement du contacteur qu'uniquement par une immersion totale de quelques secondes sous quelques décimètres d'eau, et cela quelle que soit l'orientation du dispositif pyrotechnique et quelle que soit la nature et la conductance du milieu aqeux d'immersion, tout déclenchement intempestif par projection ou ruissellement d'eau douce ou d'eau de mer étant impossible.

La présente invention se caractérise en ce que d'une part le boîtier du contacteur électrique comporte au moins une ouverture obturée par un filtre de très faible porosité qui ne peut être traversé par le milieu aqueux que lorsque celui-ci est en surpression continue, le simple contact du milieu acqueux avec le filtre ne permettant pas à ce milieu de traverser ce filtre, et en ce que d'autre part les deux électrodes sont situées à proximité de la surface intérieure du filtre.

La porosité à adopter dépend du matériau ou des matériaux constitutifs du filtre ainsi que de la structure de ce filtre qui peut être notamment en matériau fritté ou en matériau fibreux. Les fournisseurs de filtres ne disposent pas toujours des données permettant de sélectionner les filtres pouvant convenir dans le cadre de la présente invention, et cette sélection dépend elle-même de la surpression admissible pour que le milieu aqueux traverse le fluide dans les délais nécessaires, la sélection étant d'autant plus rigoureuse que cette surpression est faible. Seuls les filtres à très faible porosité peuvent être utilisés, mais lorsque le milieu aqueux doit traverser le filtre avec une surpression inférieure à 10000 Pa (0,1 bar) en moins de 10 secondes, il est souhaitable d'effectuer un double test de perméabilité du filtre. Le premier test consiste à placer horizontalement le filtre sous un pommeau de douche, situé à 2 mètres au dessus, et dont le calibrage des trous et le débit correspondent à une forte pluie d'orage; dans ces conditions les plus défavorables, l'eau ne doit pas traverser le filtre, même après une demi- heure de pluie artificielle. Le second test beaucoup plus simple et beaucoup plus répétitif consiste à immerger à une profondeur donnée dans le milieu aqueux un récipient transparent dont la seule ouverture est obturée par le filtre, et à constater la durée au bout de laquelle les gouttelettes apparaissent sur la face interne du filtre, la détection de cette apparition pouvant être facilitée par un très léger dépôt partiel sur cette face interne d'une réactif virant de couleur en présence d'eau.

Préférentiellement le filtre présente une porosité de quelques micromètres et ne peut être traversé par le milieu aqueux que lorsque celui-ci est à une pression dont la valeur est supérieure d'au moins 1000 Pa (0,01 bar) à la valeur de la pression qui règne dans la chambre interne du contactuer, ce filtre comportant au moins une couche de matériau fritté ou une couche de matériau, fibreux, notamment des fibres de polymères, les filtres mixtes pouvant très bien convenir.

Afin d'améliorer la fiabilité du détecteur, les électrodes sont sensiblement parallèles à la surface intérieure du filtre et la distance entre les électrodes est inférieure à 2 millimètres afin qu'une simple goutte puisse établir le contact, la distance entre les électrodes et cette surface intérieure étant elle-même inférieure à 3 ou 4 millimètres, le contact pouvant êtres ainsi établi alors que les gouttes du milieu aqueux ne sont pas encore totalement formées sur cette surface intérieure et adhérent encore à cette surface.

Avantageusement, d'une part les deux électrodes sont ramifiées et imbriquées parallèlement l'une à l'autre, afin que le contact puisse être établi en n'importe quelle zone d'apparition des gouttes du milieu aqueux sur la surface intérieure du filtre, et d'autre part la distance entre les électrodes et cette surface intérieure est réglable, notamment par vissage.

Une forme de réalisation particulièrement avantageuse consiste en ce que les électrodes appartiennent à un même circuit imprimé, chaque electrode pouvant être constituée par un élément périphérique en demi-cercle, un élément sensiblement radial et un faisceau de ramifications sensiblement parallèles. Le circuit électronique peut alors directement être disposé sur la face du circuit imprimé opposée à la face portant les électrodes, notamment lorsque ce circuit est réduit à un thyristor et un condensateur.

Plus particulièrement le boîtier du contacteur est dimensionné de manière à ce que le rapport (V/S) entre le volume de la chambre interne du contacteur et la surface totale d'ouverture du boîtier soit inférieur à 6, une large ouverture facilitant la pénétration du milieu aqueux d'immersion, qui est limitée par la contrepression qui règne dans la chambre interne puisque l'air interne se comprime lorsque le contactuer est plongé dans un milieu aqueux.

Un faible volume de la chambre interne est suffisant, et un volume inférieur à 10 cm³ permet pratiquement d'obtenir toutes les pressions de déclenchement entre mille et quelques centaines de milliers de Pascal (0,01 bar et quelques bars), en choissisant un filtre plus épais et de plus faible porosité pour les pressions les plus élevées, et en adaptant la distance entre les électrodes et la face interne du filtre pour les pressions les plus basses.

La présente invention concerne également un dispositif pyrotechnique déclenché par immersion, qui comporte une alimentation électrique et un système pyrotechnique, notamment un mécanisme pyrotechnique ou un ensemble générateur de gaz, dont la composition sensible est mise à feu au moyen d'une résistance électrique interne, et qui se caractérise en ce que le contacteur électrique déclenchable par immersion présente les caractéristique techniques mentionnées ci- dessus.

Préférentiellement pour cette application particulière, le boîtier du contacteur, d'une part constitue le logement d'une pile électrique, et d'autre part comporte un alésage dans lequel est positionnée la charge pyrotechnique, cet alésage se prolongeant par un orifice d'échappement des gaz de combustion de la charge pyrotechnique vers le système pyrotechnique.

Avantageusement le boîtier du contacteur est constitué par deux éléments cylindriques montés l'un dans l'autre et la pile électrique est fixée dans l'élément intérieur du boîtier par un surmoulage de matière isolante qui permet simultanément le calage et l'étanchéite nécessaire.

Les avantages obtenus grâce à cette invention consistent essentiellement en ce que le contacteur présente sensiblement les mêmes caractéristiques de déclenchement quelle que soit la nature du milieu aqueux, eau douce ou eau de mer, puisque c'est la surpression continue de ce milieu aqueux qui permettra le déclenchement, une telle particularité étant avantageuse notamment pour les gilets de sauvetage des aviateurs ou des parachutistes dont les dispositifs pyrotechniques de gonflage doivent pouvoir être actionnés quelle que soit la nature du milieu aqueux. Dans cette application il est également particulièrement avantageux que le contacteur électrique ne déclenche pas le gonflage du gilet de sauvetage si le parachutiste ne fait qu'atterrir dans une zone d'eau de faible profondeur, d'où l'intérêt de l'invention qui ne permet un déclenchement que si une surpression continue équivalente à 50 cm ou 1 m d'eau est atteinte. La condition d'application d'une surpression continue, même si elle n'est que de 5 ou 10 secondes est particulièrement avantageuse, puisqu'elle permet par exemple, soit d'éviter que le gilet de sauvetage d'un marin ne soit automatiquement gonflé dès qu'une crête de vague le percute, ou qu'un dispositif déclenchable par immersion ne soit actionné par une pluie violente, et cela quelle que soit l'orientation du détecteur et du dispositif.

Le contacteur selon l'invention évite donc tout déclenchement intempestif tout en permettant de régler les principales conditions de déclenchement qui sont la valeur de la surpression du milieu aqueux de déclenchement et la durée d'application de cette surpression.

Dans ce qui suit, l'invention est exposée plus en détail à l'aide d'un dessin représentant deux modes particuliers d'exécution, pour lesquels:
- la figure 1 est une vue en coupe longitudinale d'un perforateur pyrotechnique équipé d'un contacteur électrique déclenchable par immersion,
- la figure 2 est une vue en coupe axiale d'un contacteur électrique indépendant déclenchable par immersion,
- la figure 3 correspond au schéma électrique du perforateur pyrotechnique représenté à la figure 1,
- la figure 4 est une vue de face partielle du circuit imprimé formant les électrodes des contacteurs représentés aux figures 1 et 2.

La figure 1, qui correspond à l'application préférentielle du contacteur électrique selon l'invention, représente un dispositif particulier permettant de perforer l'opercule d'une réserve de gaz pressurisé, qui n'est pas représentée, mais qui est vissée dans le filetage (15) du système récepteur (12b) représenté en traits interrompus. L'ensemble de cette figure 1 représente un perforateur pyrotechnique déclenchable par immersion particulièrement adapté pour être utilisé avec un gilet de sauvetage gonflable automatiquement en cas d'immersion suffisante.

Le boîtier (3) est constitué par un premier élément cylindrique intérieur (3a) emmanché dans un second élément cylindrique (3b), ces deux éléments fixés l'un à l'autre ménageant une chambre interne (6) qui s'étend transversalement sous le couvercle (3c) du boîtier. Ce couvercle qui est collé ou soudé par friction sur l'élément intérieur (3a) enserre le filtre (5) qui comporte deux disques de matériau poreux, le disque extérieur étant une membrane en acier inoxydable dont la porosité moyenne est de 15 micromètres, et le disques intérieur étant un feutre de fibres de polytétrafluo- roéthylène compactées. L'élément intérieur (3a) du boîtier est obturé par un circuit imprimé (7) en forme de disque qui adhère à la résine bi-composant de remplissage (8). Cette résine immobilise et fixe d'une part le circuit électronique (4) monté sur la face interne de ce circuit imprimé et d'autre part une pile cylindrique (11) Iithium/Mn02 délivrant une tension d'environ 3,3 V, le câblage entre tous ces éléments actifs étant défini à la figure 3, et les deux conducteurs (9a) et (9b) de raccordement sortant de la résine de remplissage (8). Ces deux conducteurs sont raccordés à un allumeur 12a) constitué par un inflammateur dont la perle de composition sensible enrobe le filament (13 - fig. 4) de mise à feu, et par de la poudre génératrice de gaz contenue dans une enveloppe métallique. L'allumeur (12a) est logé dans l'alésage axial des deux éléments cylindriques (3a) et (3b) du boîtier, les trois pièces constitutives de ce boîtier étant réalisées en polyamide chargée en fibre de verre, et l'élément extérieur (3b) du boîtier est vissé dans le mécanisme récepteur (12b) qui est métallique et qui est pourvu d'un orifice d'échappement (10) des gaz de combustion, temporairement obturé par un opercule. La distance entre la surface supérieure du circuit imprimé (7) sur laquelle sont disposées les électrodes, et la surface inférieure de la couche fibreuse du filtre (5) est de 2 mm, et les deux composants fixés sur la face inférieure de ce circuit imprimé sont un thyristor (4a) et en condensateur (4b).

En se reportant à la figure 3, le thyristor (4a) se comporte comme un interrupteur de puissance qui peut être déclenché quand on applique une tension positive à sa gachette, même avec une très petite puissance de gachette, les courants d'amorgage selon les thyristors étant de l'ordre de 0,2 à 0,5 mA. Le condensateur (4b) présente une capacité de 1 nanofarad et les électrodes (1) et (2) du circuit imprimé sont ramifiées et imbriquées parallèlement l'une à l'autre, la résistance (13) correspondant au filament interne à la composition pyrotechnique sensible. La figure 4 précise la disposition particulière des électrodes ménagées sur le circuit imprimé (7) chacune de ces électrodes étant constituée par un élément périphérique en demi-cercle (1 a, 2a) un élément sensiblement radial (1b, 2b) et un faisceau (1c, 2c) de ramifications parallèles qui sont espacées de 1 mm.

En période de non utilisation l'ouverture du boîtier (3) du perforateur pyrotechnique est avantageusement protégée par un couvercle (non représenté), la porosité du filtre étant une condition de fonctionnement importante qui implique la propreté de ce filtre. En position opérationnelle, le perforateur est dans l'état représenté à la figure 1, son orientation pouvant être absolument quelconque. En cas de pluie, même violente, la très faible porosité du filtre qui est dans l'exemple de 15 à 30 [tm, pour une épaisseur totale de 2 mm, empêche toute pénétration de l'eau au travers de ce filtre. En cas d'immersion à une profondeur de 10 cm, l'eau ne pénètre que partiellement et très lentement dans le filtre et aucun déclenchement du perforateur ne se produit dans les dix minutes qui suivent. Par contre, en cas d'immersion à plus de 30 cm le déclenchement se produit, et à 60 cm de profondeur, le perforateur se déclenche dans un délai de 5 à 10 secondes qui correspond au temps nécessaire pour qu'au moins une goutte d'eau se forme partiellement à la surface interne du filtre et touche deux ramifications contiguës des électrodes, ce contact de très faible conductance étant suffisant pour déclencher le thyristor (4a) qui relie alors la pile (11) au filament (13) de mise à feu. Les gaz de combustion de l'allumeur (12a) rompent alors l'opercule de l'orifice d'échappement (10) et propulsent l'axe biseauté (16) dont la pointe déchire l'opercule de la réserve de gaz comprimé solidarisée au perforateur au moyen du filetage (15), ce gaz comprimé s'échappant par un réseau de tubulures vers in dispositif d'utilisation tel qu'un gilet de sauvetage gonflable.

La figure 2 est spécifique à un contacteur électrique non intégré dans un dispositif pyrotechnique, ce contacteur indépendant étant très facilement réglable, d'une part en faisant varier la distance entre la surface interne du filtre (25) et le réseau d'électrodes du circuit imprimé (27), et d'autre part au moyen d'un jeu de filtres présentant différentes porosités échelonnées entre 3 et 50 micromètres. Selon une variante de réalisation, la chambre interne (26) pourrait être à volume variable, ce qui permettrait un réglage supplémentaire de la profondeur et du temps d'immersion pour fermer le contacteur électrique, cette chambre variable pouvant être réalisée au moyen d'un boîtier (23) en deux parties qui se visseraient l'une dans l'autre et qui seraient munies d'un joint torique d'étanchéité. Selon l'exemple de la figure 2, le boîtier (23) du contacteur est monobloc et métallique et comporte, d'une part un partie haute un filetage interne dans lequel est monté le support du filtre (25), et d'autre part en partie basse un obturateur isolant qui surmoule les deux broches (30a) et (30b) de connexion du contacteur. Les électrodes présentent la même disposition que celle décrite prédécemment en référence à la figure 4, mais le circuit imprimé (27) présente une forme de coupelle dans laquelle prennent place le thyristor (4a) le condensateur (4b) et les câblages. Le schéma électrique correspond à celui de la figure 3, les broches (30a) et (30b) se situant de part et d'autre de l'ensemble constitué par l'alimentation électrique (11) et par les éléments utilisateurs (13).

## Revendications

1. Contacteur électrique déclenchable par immersion, comprenant au moins deux électrodes (1) et (2) placées à l'intérieur d'un boîtier (3, 23) pouvant être électriquement reliées par le milieu aqueux dans lequel le contacteur est immergé, ces électrodes étant connectées à un circuit électronique (4), comprenant de préférence au moins un thyristor (4a), dont le seuil de déclenchement est atteint quand le milieu aqueux relie les deux électrodes (1) et (2), caractérisé en ce que d'une part le boîtier (3) comporte au moins une ouverture obturée par un filtre (5, 25) qui ne peut être traversé par le milieu aqueux que lorsque celui-ci est à une pression dont la valeur est supérieure d'au moins 1000 Pa (0,01 bar) à la valeur de la pression qui règne dans la chambre interne (6, 26) du contacteur et en ce que d'autre part la distance entre les deux électrodes (1) ou (2) et la surface intérieure du filtre (5, 25) est inférieure à 3 mm.

2. Contacteur électrique selon la revendication 1, caractérisé en ce que le filtre (5, 25) présente une porosité de quelques micromètres.

3. Contacteur électrique selon l'une des revendications 1 ou 2, caractérisé en ce que le filtre (5, 25) comporte au moins une couche de matériau fritté.

4. Contacteur électrique selon l'une des revendications précédentes caractérisé en ce que le filtre (5, 25) comporte au moins une couche de matériau fibreux.

5. Contacteur électrique selon la revendication 1, caractérisé en ce que les électrodes (1) et (2) sont sensiblement parallèles à la surface intérieure du filtre (5, 25).

6. Contacteur électriques selon l'une des revendications 1 ou 5, caractérisé en ce que la distance entre les électrodes (1) et (2) est inférieure à 2 millimètres.

7. Contacteur électrique selon l'une des revendications 5 ou 6, caractérisé en ce que les électrodes (1) et (2) sont ramifiées et imbriquées parallèlement l'une à l'autre.

8. Contacteur électrique selon la revendication 5, caractérisé en ce que la distance entre les électrodes (1) ou (2) et la surface intérieure du filtre (5, 25) est réglable.

9. Contacteur électrique selon la revendication 7 caractérisé en ce que les électrodes (1) et (2) appartiennent à un même circuit imprimé (7, 27).

10. Contacteur électrique selon la revendication 9, caractérisé en ce que chaque électrode (1) et (2) est constituée par un élément périphérique en demi-cercle (1a, 2a), un élément sensiblement radial (1 b, 2b) et un faisceau (1c, 2c) de ramifications sensiblement parallèles.

11. Contacteur électrique selon la revendication 9, caractérisé en ce que le circuit électronique (4) est directement disposé sur la face du circuit imprimé (7) opposée à la face portant les électrodes (1) et (2).

12. Contacteur électrique selon la revendication 11, caractérisé en ce que le circuit électronique (4) est réduit à un thyristor (4a) et un condensateur (4b).

13. Contacteur électriques selon l'une des revendications 1 ou 2, caractérisé en ce que le rapport (V/S) entre le volume de la chambre interne (6) du contacteur et la surface totale d'ouverture du boîtier (3) est inférieur à 6.

14. Contacteur électrique selon la revendication 1, caractérisé en ce que le volume de la chambre interne (6) est inférieur à 10 cm'.

15. Dispositif pyrotechnique, comportant un contacteur électrique déclenchable par immersion, une alimentation électrique (11) et un système pyrotechnique (12a, 12b) dont la composition sensible est mise à feu au moyen d'une résistance électrique interne (13), caractérisé en ce que le contacteur électrique déclenchable par immersion est conforme à l'une des revendications précédentes.

16. Dispositifs pyrotechnique selon la revendication 15, caractéresé en ce que le boîtier (3) du contacteur constitue le logement d'une pile électrique (11).

17. Dispositifs pyrotechnique selon l'une des revendications 15 ou 16 caractérisé en ce que le boîtier (3) du contacteur comporte un alésage dans lequel est positionnée le chargement pyrotechnique (12a), cet alésage se prolongeant par un orifice d'échappement des gaz de combustion de la charge pyrotechnique vers le système récepteur (12b).

18. Dispositifs pyrotechnique selon l'une des revendications 15 à 17 caractérisé en ce que le boîtier (3) du contacteur est constitué par deux éléments cylindriques (3a) et (3b) montés l'un dans l'autre.

19. Dispositif pyrotechnique selon la revendication 18, caractérisé en ce que la pile électrique (11) est fixée dans l'élément intérieur (3a) du boîtier par un surmoulage de matière isolante (14).

## Patentansprüche

1. Elektrisches Schütz, das durch Eintauchen auslösbar ist, mit wenigstens zwei Elektroden (1) und (2), die im Inneren eines Gehäuses (3, 23) angeordnet und durch das wasserhaltige Milieu, in dem das Schütz eingetaucht ist, elektrisch miteinander verbunden werden können, wobei die Elektroden mit einem elektronischen Schaltkreis (4) verbunden sind, der vorzugsweise wenigstens eine Thyristor (4a) aufweist, dessen Auslöseschwelle erreicht ist, wenn das wasserhaltige Milieu die beiden Elektroden (1) und (2) miteinander verbindet, dadurch gekennzeichnet, dass einerseits das Gehäuse (3) wenigstens eine Öffnung aufweist, die durch einen Filter (5, 25) verschlossen ist, der von dem wasserhaltigen Milieu nur durchdrungen werden kann, wenn sich dieser unter einem Druck befindet, dessen Wert um wenigstens 1000 Pa (0,01 bar) grösser ist als der Druckwert, der in der inneren Kammer (6, 26) des Schützes vorherrscht, und dass andererseits der Abstand zwischen den beiden Elektroden (1) oder (2) und der inneren Oberfläche des Filters (5, 25) geringer ist als 3 mm.

2. Elektrisches Schütz nach Anspruch 1, dadurch gekennzeichnet, dass der Filter (5, 25) eine Porosität von einigen Mikrometern aufweist.

3. Elektrisches Schütz nach einem der Ansprüche 1 oder 2, dadurch gekennzeichnet, dass der Filter (5, 25) wenigstens eine Schicht aus gesintertem Material aufweist.

4. Elektrisches Schütz nach einem der vorhergehenden Ansprüche, dadurch gekennzeichnet, dass der Filter (5, 25) wenigstens eine Schicht aus faserartigem Material aufweist.

5. Elektrisches Schütz nach Anspruch 1, dadurch gekennzeichnet, dass die Elektroden (1) und (2) sich im wesentlichen parallel zur inneren Oberfläche des Filters (5, 25) erstrecken.

6. Elektrisches Schütz nach einem der Ansprüche 1 oder 5, dadurch gekennzeichnet, dass der Abstand zwischen den Elektroden (1) und (2) geringer als 2 mm ist.

7. Elektrisches Schütz nach einem der Ansprüche 5 oder 6, dadurch gekennzeichnet, dass die Elektroden (1) und (2) verzweigt und parallel verschachtelt zueinander angeordnet sind.

8. Elektrisches Schütz nach Anspruch 5, dadurch gekennzeichnet, dass der Abstand zwischen den Elektroden (1) oder (2) und der inneren Oberfläche des Filters (5, 25) einstellbar ist.

9. Elektrisches Schütz nach Anspruch 7, dadurch gekennzeichnet, dass die Elektroden (1) und (2) zu einem selben gedruckten Schaltkreis (7, 27) gehören.

10. Elektrisches Schütz nach Anspruch 9, dadurch gekennzeichnet, dass jede Elektrode (1) und (2) aus einem halbkreisförmigen Umfangselement (1a, 2a), einem im wesentlichen radialen Element (1b, 2b) und einem Bündel (1c, 2c) von im wesentlichen parallelen Verzweigungen gebildet ist.

11. Elektrisches Schütz nach Anspruch 9, dadurch gekennzeichnet, dass der elektronische Schaltkreis (4) direkt auf der Seite des gedruckten Schaltkreises (7) angeordnet ist, die der die Elektroden (1) und (2) tragenden Seite gegenüberliegt.

12. Elektrisches Schütz nach Anspruch 11, dadurch gekennzeichnet, dass der elektronische Schaltkreis (4) auf einen Thyristor (4a) und einen Kondensator (4b) reduziert ist.

13. Elektrisches Schütz nach einem der Ansprüche 1 oder 2, dadurch gekennzeichnet, dass das Verhältnis (V/S) zwischen dem Volumen der innerren Kammer (6) des Schützes und der Gesamtoberfläche der Öffnung des Gehäuses (3) geringer als 6 ist.

14. Elektrisches Schütz nach Anspruch 1, dadurch gekennzeichnet, dass das Volumen der inneren Kammer (6) geringer als 10 cm³ ist.

15. Pyrotechnische Vorrichtung mit einem durch Eintauchen auslösbaren elektronischen Schütz, einer elektrischen Zuführung (11) und einem pyrotechnischen System (12a, 12b), dessen empfindliche Verbindung bzw. Zusammensetzung mittels eines inneren elektrischen Widerstandes (13) zum Brennen gebracht wird, dadurch gekennzeichnet, dass das durch Eintauchen auslösbare elektrische Schütz mit einem der vorgenannten Ansprüche übereinstimmt.

16. Pyrotechnische Vorrichtung nach Anspruch 15, dadurch gekennzeichnet, dass das Gehäuse (3) des Schützes die Aufnahme einer elektrischen Batterie (11) bildet.

17. Pyrotechnische Vorrichtung nach einem der Ansprüche 15 oder 16, dadurch gekennzeichnet, dass das Gehäuse (3) des Schützes eine Ausnehmung aufweist, in der die pyrotechnische Charge (12a) angeordnet ist, wobei die Ausnehmung sich durch eine Verbrennungsgasaustrittsöffnung der pyrotechnischen Charge zu dem Aufnahmesystem (12b) verlängert.

18. Pyrotechnische Vorrichtung nach einem der Ansprüche 15 bis 17, dadurch gekennzeichnet, dass das Gehäuse (3) des Schützen durch zwei zylindrische Elemente (3a) und (3b) gebildet ist, wobei das eine in dem anderen angeordnet ist.

19. Pyrotechnische Vorrichtung nach Anspruch 18, dadurch gekennzeichnet, dass die elektrische Batterie (11) in dem inneren Element (3a) des Gehäuses durch ein Überformen bzw. einen Überguss aus isolierendem Material (14) festgelegt ist.

## Claims

1. Electric switch triggered by immersion, comprising at least two electrodes (1) and (2) placed inside a casing (3, 23) and adapted to be electrically connected by the aqueous medium in which the switch in immersed, said electrodes being connected to an electronic circuit (4) preferably including at least one thyristor (4a) whose triggering threshold is reached when the aqueous medium connects the two electrodes (1) und (2), characterized in that on the one hand the casing (3) has at least one opening closed by a filter (5, 25) through which the aqueous medium can pass only when it is at a pressure whose value is at least 1000 Pa (0,01 bar) higher than the value of the pressure prevailing in the inside chamber (6, 26) of the switch, and in that on the other hand the distance between the two electrodes (1) or (2) and the inside surface of the filter (5, 25) is less than 3 millimetres.

2. Electric switch according to claim 1, characterized in that the filter (5, 25) has a porosity of a few micrometers.

3. Electric switch according to either of claims 1 or 2, characterized in that the filter (5, 25) has at least one layer of sintered material.

4. Electric switch according to one of the preceding claims, characterized in that the filter (5, 25) has at least one layer of fibrous material.

5. Electric switch according to claim 1, characterized in that the electrodes (1) and (2) are substantially parallel to the inside surface of the filter (5,25).

6. Electric switch according to one of claims 1 or 5, characterized in that the distance between the electrodes (1) and (2) is less than 2 millimetres.

7. Electric switch according to one of claims 5 or 6, characterized in that the electrodes (1) and (2) are branched and imbricated parallel to one another.

8. Electric switch according to claim 5, characterized in that the distance between the electrodes

(1) or (2) and the inside surface of the filter (5, 25) is adjustable.

9. Electric switch according to claim 7, charc- terized in that the electrodes (1) und (2) belong to the same printes circuit (7, 27).

10. Electric switch according to claim 9, characterized in that each electrode (1) and (2) is composed of a semicircular peripheral member (1a, 2a), a substantially radial member (1b, 2b), and a bundle (1c, 2c) of substantially parallel ramifications.

11. Electric switch according to claim 9, characterized in that the electronic circuit (4) is directly disposed on the opposite face of the printes circuit (7) to the face carrying the electrodes (1) and (2).

12. Electric switch according to claim 11, characterized in that the electronic circuit (4) is reduced to a thyristor (4a) and a capacitor (4b).

13. Electric switch according to one of claims 1 or 2, characterized in that the ratio (V/S) between the volume of the inside chamber (6) of the switch and the total opening area of the casing 3 is less than 6.

14. Electric switch according to claim 1, characterized in that the volume of the inside chamber (6) is less than 10cm'.

15. Pyrotechnical device procided with an electric switch triggered by immersion, an electricity supply (11), and a pyrotechnical system (12a, 12b) the sensitive composition of which is fired by means of an internal electric resistor (13), characterized in that the electric switch triggered by immersion is in conformity with one fo the preceding claims.

16. Pyrotechnical device according to claim 15, characterized in that the casing (3) of the switch constitutes the housing of an electric battery (11).

17. Pyrotechnical device according to one of claims 15 or 16, characterized in that the casing (3) of the switch has bore in which the pyrotechnical charge (12a) is positioned, said bore being extended by an outlet aperture for the combustion gases of the pyrotechnical charge leading to the receiver system (12b).

18. Pyrotechnical device according to one of claims 15 to 17, characterized in that the casing (3) of the switch is composed of two cylindrical members (3a) and (3b) mounted one in the other.

19. Pyrotechnical device according to claim 18, characterized in that the electric battery (11) is fixed in the inner member (3a) of the casing by insulating material (14) moulded over it.
